# FASCICULE DE BREVET EUROPEEN

(11) **EP 1 630 761 B1**
(45) Date de publication et mention de la délivrance du brevet: **13.10.2010**
(21) Numéro de dépôt: 05356139.5
(22) Date de dépôt: 24.08.2005
(51) Int. Cl.: G08B 25/08

(54) **Système et procédé d'appel automatique, moteur d'alerte et poste d'activation mis en oeuvre dans le système**
System und Verfahren zur automatischen Wahl, Alarmmaschine und Aktivationsterminal für das System
System and method for automatic calling, alarm engine and activation terminal used in the system

(30) Priorité: 25.08.2004 FR 0409088
(43) Date de publication de la demande: 01.03.2006
(73) Titulaire: FRANCE TELECOM, 75015 Paris (FR)
(72) Inventeur: Carlier, Ludovic, 22300 Lannion (FR); Savina, Bernard, 22300 Lannion (FR); Liard, Samuel, 35131 Chartres de Bretagne (FR)
(74) Mandataire: Loisel, Bertrand

(56) Documents cités:
- US-A1- 2002 190 857
- US-A1- 2004 006 694

## Description

La présente invention concerne un système et un procédé d'appel automatique, un moteur d'alerte et un poste d'activation mis en oeuvre dans le système.

Des systèmes connus comportent un moteur d'alerte apte à commander des appels vers des récepteurs en suivant une procédure d'alerte, la procédure d'alerte définissant au moins une transition conditionnelle entre des étapes d'appel d'une liste de récepteurs.

Ces systèmes sont particulièrement utiles pour alerter des personnes telles que, par exemple, des sauveteurs en cas d'accident.

De tels systèmes d'alerte sont, par exemple, décrits dans US 2004/006694 ou US 2002/0190857.

Dans les systèmes connus, la procédure d'alerte est intégrée au code du moteur d'alerte et forme avec celui-ci un seul et même programme. Ainsi, si un utilisateur souhaite modifier la procédure d'alerte, le code du moteur d'alerte doit être modifié. Les systèmes connus sont donc difficiles à adapter aux souhaits de chaque utilisateur.

L'invention vise à remédier à cet inconvénient en proposant un système d'appel automatique facilement adaptable au souhait de chaque utilisateur.

L'invention a donc pour objet un système d'appel automatique conforme à la revendication 1, dans lequel la procédure d'alerte est enregistrée dans un fichier modifiable indépendamment du moteur d'alerte.

Dans le système ci-dessus, la procédure d'alerte est enregistrée dans un fichier modifiable indépendamment du moteur d'alerte. Ainsi, lorsque seule la procédure d'alerte doit être changée il n'est pas nécessaire de modifier le code du moteur d'alerte.

Les modes de réalisation de ce système peuvent comporter une ou plusieurs des caractéristiques apparaissant dans les revendications dépendantes.

L'invention a également pour objet un moteur d'alerte conforme à la revendication 12 et un poste d'activation conforme à la revendication 13 adapté pour être utilisé dans le système d'appel automatique ci-dessus.

L'invention a également pour objet un procédé d'appel automatique d'un ensemble de récepteurs conforme à la revendication 14. L'invention a également pour objet une procédure d'alerte, une mémoire et un programme d'ordinateur pour le système d'appel automatique ci-dessus, selon les revendications 16, 22 et 23.

L'invention sera mieux comprise à la lecture de la description qui va suivre, donnée uniquement à titre d'exemple et faite en se référant aux dessins sur lesquels :
- la figure 1 est une illustration schématique de l'architecture d'un système d'appel automatique,
- la figure 2 est une illustration du contenu d'un fichier dans lequel est enregistré une procédure d'alerte,
- la figure 3 est un organigramme correspondant au contenu du fichier de la figure 2, et
- la figure 4 est un organigramme d'un procédé d'appel automatique.

La figure 1 représente un système d'appel automatique désigné par la référence générale 2. Le système 2 comporte un moteur d'alerte 4 associé à un automate d'appel 6.

Le moteur 4 est apte à interpréter puis à exécuter simultanément une ou plusieurs procédures d'alerte. Le moteur 4 est, par exemple, réalisé à partir d'un calculateur programmable conventionnel apte à exécuter des instructions enregistrées sur un support d'enregistrement d'informations, lorsque ces instructions sont exécutées par le calculateur. A cet effet, le support d'enregistrement comporte des instructions pour l'exécution du procédé de la figure 4.

Les procédures d'alerte en cours d'exécution sont enregistrées dans une base de données 10 stockée dans une mémoire 12. La mémoire 12 comporte également des fichiers 14 comportant des procédures d'alerte préenregistrées, des listes d'appel préenregistrées et éventuellement des messages préenregistrés. Les procédures d'alerte, les listes d'appel et les messages préenregistrés sont associés respectivement à un identifiant de procédure d'alerte, un identifiant de liste d'appel et un identifiant de message.

Une procédure d'alerte définie des transitions conditionnelles entre des étapes d'appel. Les étapes d'appel sont des étapes lors desquelles une liste de récepteurs, correspondant, par exemple, à une liste d'appel préenregistrée, est appelée par l'automate d'appel 6. Les transitions conditionnelles définissent la ou les conditions permettant de passer d'une étape d'appel à la suivante. Ces transitions entre deux étapes d'appel sont exécutées ou non par le moteur 4 en fonction d'informations de suivi sur l'état d'exécution de l'étape d'appel courante. Un exemple de procédure d'alerte sera décrit plus en détail ci-dessous en regard des figures 2 et 3.

L'automate 6 est apte à appeler par l'intermédiaire d'un réseau grande distance 20 de transmission d'informations un ensemble 22 de récepteurs correspondant à une liste d'appels. Le réseau 20 est, par exemple, un réseau téléphonique RTC. L'ensemble 22 comporte, par exemple, un ou plusieurs téléphones 24, un ou plusieurs téléphones mobiles 26 et un ou plusieurs ordinateurs 28.

La liste d'appels utilisée par l'automate 6 comporte pour chacun des récepteurs de l'ensemble 22 les coordonnées qui permettent de le contacter par l'intermédiaire du réseau 20. Par exemple, la liste d'appel comporte le numéro de téléphone de chaque téléphone fixe 24 ou mobile 26 et l'adresse e-mail de l'utilisateur de chaque ordinateur 28.

L'automate 6 est propre à appeler les uns après les autres ou simultanément plusieurs des récepteurs dont les coordonnées sont dans la liste d'appel.

L'automate 6 est également propre à retourner au moteur 4 des informations de suivi d'appels représentant l'état d'avancement des appels à effectuer. Par exemple, en tant qu'information de suivi d'appel, l'automate 6 retourne au moteur 4 la liste d'appels dans laquelle chaque coordonnée de récepteurs est complétée par une information sur l'état d'avancement de l'appel vers ce récepteur. L'état d'avancement prend par exemple trois valeurs : « en cours », « échec », et « succès ». La valeur « en cours » signifie que l'appel est en cours d'exécution. La valeur « échec » signifie que le récepteur n'a pas pu être joint et la valeur « succès » signifie que le récepteur a été appelé avec succès.

Un poste 30 d'activation de l'exécution d'une procédure d'alerte par le moteur 4 est raccordé au moteur 4 par l'intermédiaire du réseau 20. Ce poste 30 permet à un utilisateur de sélectionner la procédure d'alerte que le moteur 4 doit exécuter. A cet effet, le poste 30 est, par exemple, apte à transmettre un identifiant d'une procédure d'alerte préenregistrée dans l'un des fichiers 14 au moteur 4. Ici, il est également apte à transmettre au moteur 4 une procédure d'alerte enregistrée localement. A cet effet, le poste 30 est raccordé à une mémoire 32 contenant une ou plusieurs procédures d'alerte 34.

Le poste 30 est également adapté pour qu'un utilisateur puisse sélectionner un message à diffuser à l'ensemble des récepteurs. De façon similaire à ce qui a été décrit pour la procédure d'alerte, le poste 30 est apte à transmettre au moteur 4 un identifiant d'un message préenregistré dans la mémoire 12 et/ou à transmettre au moteur 4 le message à diffuser aux récepteurs par l'intermédiaire du réseau 20. Le message transmis au moteur 4 est, par exemple, préenregistré dans la mémoire 32.

Le poste 30 est, par exemple, réalisé à partir d'un ordinateur conventionnel équipé d'un navigateur Internet pour communiquer avec le moteur 4.

Le système 2 comporte aussi un serveur Internet 40, un poste de consultation distant 42 et un module de saisie 44.

Le serveur 40 est adapté pour permettre le suivi à distance du déroulement d'une procédure d'alerte. Pour cela, il est raccordé à l'automate 6 de manière à recevoir les informations de suivi d'appel et adapté pour rendre celles-ci consultables à partir du poste 42. Typiquement, le poste 42 est un ordinateur équipé d'un navigateur Internet.

Le module 44 est destiné à la saisie et l'enregistrement dans les fichiers 14 de nouvelles procédures d'appel, listes d'appel ou messages. La réalisation de ce module 44 est conventionnelle.

A titre d'exemple pour simplifier l'illustration, le moteur 4, l'automate 6, le serveur 40 et le module 44 sont implantés dans un seul et même serveur informatique raccordé à la mémoire 12.

La figure 2 représente un exemple de procédure d'alerte contenu dans l'un des fichiers 14 et la figure 3 représente sous la forme d'un organigramme la procédure d'alerte de la figure 2.

Pour simplifier la configuration du système 2, les procédures d'appel sont écrites en utilisant un langage de description de contenu à balises dérivé du langage SGML (Standard Generalized Markup Language). Plus précisément, a titre d'exemple, la procédure d'appel a été ici écrite en utilisant le langage XML (Extensible Markup Language).

Chaque procédure d'alerte est encadrée entre une balise ou marqueur d'ouverture < Model > et une balise ou marqueur de fermeture </Model>.

Des balises < DiffusionStage > et < /DiffusionStage > placées entre les balises < Model > et < /Model > définissent respectivement le début et la fin de la définition d'une étape d'appel.

La balise < DiffusionStage > peut comporter zéro, un ou deux attributs. Le premier attribut « entry » signifie que cette étape d'appel est un point d'entrée de la procédure d'alerte lorsqu'on lui affecte la valeur « True ». Dans ce cas là, le moteur 4 commence par exécuter cette étape d'appel. Le second attribut qui porte le nom de « StageName » définit le nom de l'étape. Par exemple, ici, cinq étapes d'appel sont définies dans cette procédure d'alerte. Elles sont respectivement nommées « TermBoss », « PersoBoss », « Team member », « PersoMember » et « Rescue Team ». Ces étapes portent, dans l'ordre, les références numériques 66 à 70 dans la figure 3.

Ensuite, la définition d'une étape d'appel comporte au moins une balise < DiffusionList > permettant d'identifier la liste d'appel à utiliser lors de cette étape. Cette balise < DiffusionList > comporte à cet effet un attribut « name » permettant de définir le nom de la liste d'appel. Par exemple, la balise suivante : $< diffusionlist name = « list ⁢ 1 » / >$
signifie que la liste des récepteurs à appeler lors de l'étape d'appel est contenue dans le fichier portant le nom « list1 ».

Ensuite, la définition d'une étape d'appel peut comporter la définition d'une ou plusieurs transitions conditionnelles ou non vers une autre étape d'appel. Par exemple ici, la procédure d'alerte comporte des balises d'ouverture < BeforeEndDiffusion > et des balises de fermeture < /BeforeEndDiffusion > entre lesquelles sont définies des transitions anticipées vers d'autres étapes d'appel. Plus précisément, ces balises < BeforeEndDiffusion > présentent la particularité de définir une transition anticipée qui permet au moteur 4 d'exécuter l'étape suivante sans pour autant arrêter l'exécution de l'étape précédente. De telles transitions anticipées entre deux étapes sont représentées par des lignes en pointillés dans la figure 3. A titre d'illustration, la procédure d'alerte comporte une transition conditionnelle anticipée 70 entre les étapes 66 et 68 et une transition conditionnelle anticipée 71 entre les étapes 67 et 68.

La définition des transition 70 et 71 est placée entre une balise < Transition > d'ouverture et une balise < /Transition > de fermeture. La balise < Transition > comporte un attribut nommé « StageName » destiné à indiquer vers quelle étape d'appel la transition doit être effectuée si une condition est évaluée à vraie. Par exemple, la balise suivante : $< Transition StageName = « Team members » >$
signifie que la transition s'effectuera vers l'étape d'appel 68.

La condition qui déclenche le franchissement de la transition est placée entre les balises < Transition > et < /Transition >. Ici, cette condition est encadrée par une balise d'ouverture < If > et une balise de fermeture < If/ >. La balise placée entre les balises < If > et < If/ > définit la condition pour laquelle la transition conditionnelle est activée. Ici, à titre d'exemple, la condition est que au moins un appel d'une liste d'appels doit avoir été réalisé avec succès pour que la transition vers l'étape suivante soit activée.

Cette condition correspond dans la figue 2 à la balise signe < AfLeastOne nbAppel = « 1 » typeAppel = « success » fromList = « List1 » >. Cette balise comporte trois attributs. Le premier attribut nommé « nbAppel » spécifie le nombre d'appel. L'atttribut « typeAppel » spécifie l'état d'avancement de l'appel et l'attribut « fromList » spécifie le nom de la liste d'appel concernée.

Plus précisément, ici, la transition 70 est franchie lorsqu'un récepteur de la liste « List1 » a été appelé avec succès et la transition 71 est franchie lorsqu'un récepteur de la liste « List2 » a été appelé avec succès.

Les procédures d'alerte comportent aussi des transitions non conditionnelles qui sont systématiquement exécutées lors de l'exécution de la procédure d'alerte.

Ces transitions non conditionnelles ne sont pas associées à une condition. Ici, elles sont définies par une balise d'ouverture < AfterDiffusion > et de fermeture < /AfterDiffusion >. Ces transitions correspondent à une transition systématique vers une étape d'appel suivante à la fin de l'exécution de l'étape d'appel précédente. Entre les balises < AfterDiffusion > et < /AfterDiffusion >, la balise < Transition > est utilisée pour définir le nom de l'étape d'appel suivante vers laquelle la transition s'effectue. Ici la procédure d'alerte définit deux de ces transitions non conditionnelles, représentées par des traits pleins 72, 73 sur la figure 3.

Enfin, la procédure d'alerte de la figure 2 comporte une étape 75 d'attente de commande définie entre des balises < ContrôleStage > et < /ContrôleStage >. La balise < ContrôleStage > comporte les mêmes attributs que ceux de la balise < DiffusionStage >. Par exemple, dans le cas particulier de la figure 2, l'étape 75 s'appelle « In case of pb » et correspond à un second point d'entrée de la procédure d'alerte.

Lors de l'étape 75, le moteur 4 n'effectue aucune action et attend simplement que la condition associée à la transition 74 soit évaluée à vrai.

La condition associée à la transition 74 est définie par la balise < MessageEqual messageName = « messageEtat » value = « Intervention »/ >. Cette balise signifie que la transition est franchie lorsqu'un message reçu dont le nom est spécifié par l'attribut « messageName » prend la valeur spécifiée par l'attribut « value ». Dans la procédure d'alerte de la figure 2 décrit ici, le message reçu doit porter le nom de « messageEtat » et prendre la valeur « intervention » pour que la transition soit franchie. Cette transition est représentée par le trait 74 sur la figure 3.

Le fonctionnement du système 2 va maintenant être décrit en regard de la figure 4 dans le cas particulier où la procédure d'alerte à exécuter est celle de la figure 2.

Initialement, un opérateur du système 2 écrit, lors d'une étape 100, en utilisant le module 44, la procédure d'alerte de la figure 2 en langage XML et en utilisant les balises prédéfinies. Une fois la procédure d'alerte écrite, celle-ci est enregistrée, lors d'une étape 102, dans un fichier 14 stocké dans la mémoire 12.

Lors d'une étape 103, l'opérateur saisie et enregistre dans la mémoire 12 une ou plusieurs listes d'appel et un ou plusieurs messages à diffuser.

Lorsque cela s'avère nécessaire, une demande d'intervention est envoyée, lors d'une étape 104 par le poste 30 au moteur 4. Lors de cette demande d'intervention, la ou les procédures d'alerte à exécuter sont sélectionnées lors d'une opération 106. Plus précisément, l'opération 106 est réalisée soit en transmettant du poste 30 au moteur 4 un identifiant d'une procédure d'alerte préenregistrée soit en transmettant au moteur 4 la procédure d'alerte à exécuter elle-même. Toujours lors de l'étape 104, le message à diffuser aux différents récepteurs est sélectionné lors d'une opération 108. De façon similaire à l'opération 106, le message à diffuser est sélectionné soit en transmettant un identificateur d'un message préenregistré à partir du poste 30 vers le moteur 4 soit en transmettant à partir du poste 30 le message à diffuser.

En réponse à une demande d'intervention, le moteur 4 interprète, lors d'une étape 110, le contenu des fichiers 14 correspondant aux procédures d'alerte sélectionnées lors de l'étape 104. Cette étape comporte notamment une opération 112 d'enregistrement dans la base de données 10 des étapes des procédures d'alerte sélectionnées. Les listes d'appel référencées par les procédures d'appel sélectionnées sont également enregistrées dans la base de données 12 lors d'une opération 114.

Ensuite, le moteur 4 exécute en parallèle, lors d'une étape 120, l'ensemble des procédures d'appel enregistrées dans la base de données 10. Par exemple, dans le cas particulier de la procédure d'alerte de la figure 2, le moteur 4 commence par exécuter simultanément les étapes 66 et 75.

Plus précisément, lors de l'étape 66, conformément à ce qui est indiqué dans la procédure d'alerte, le moteur 4 transmet, lors d'une opération 122, la liste d'appel « list1 » à l'automate 6 et commande cet automate 6 pour que celui-ci commence à appeler les différents récepteurs dont les coordonnées sont contenues dans cette liste.

A intervalles réguliers, lors d'une opération 124, le moteur 4 interroge l'automate 6 et l'automate 6 retourne les informations de suivi d'appel au moteur 4.

Le moteur 4 évalue, lors d'une opération 126, les différentes transitions conditionnelles en tenant compte des informations de suivi les plus récemment reçues. Si la condition associée à l'une de ces transitions conditionnelles est évaluée à « vraie » alors le moteur 4 commence à exécuter l'étape suivante dans la procédure d'alerte. Par exemple, dés que le moteur 4 est informé par l'automate 6 que l'un des récepteurs de la liste « list1 » a été appelé avec succès, il commence à exécuter l'étape d'appel 68 tout en continuant d'exécuter l'étape d'appel 66.

Lorsqu'une étape d'appel est terminée, le moteur 4 commence à exécuter, si elle existe, l'étape d'appel suivante désignée par la balise < AfterDiffusion >. Par exemple, à la fin de l'étape 66 le moteur 4 procède automatiquement à l'exécution de l'étape d'appel 67.

Le moteur 4 évalue aussi lors d'une opération 130 les transitions conditionnelles permettant de sortir d'une étape d'attente de commande.

Par exemple, dans le cas de la procédure d'alerte de la figure 2, le moteur 4 teste à intervalles réguliers si un message nommé « messageEtat » a pris la valeur « Intervention ». Dans l'affirmative, le moteur 4 commence immédiatement à exécuter l'étape 70. Dans la négative, le moteur 4 continue d'attendre. La valeur du message nommé « messageEtat » est, par exemple, modifiable à partir du poste 30.

Ainsi, le moteur 4 suit pas à pas la procédure d'alerte définie dans un fichier 14 en testant régulièrement les conditions associées aux transitions conditionnelles et en franchissant ces transitions uniquement lorsque la condition associée est évaluée à « vraie ».

Plus précisément, le moteur d'alerte teste simultanément les conditions des transitions conditionnelles de toutes les procédures d'alerte actuellement exécutées en parallèle et commande également simultanément l'exécution de toutes les étapes d'appel actuellement actives et ceci indépendamment de la procédure d'alerte auxquelles ces transitions et/ou étapes appartiennent. Ainsi, le moteur 4 à lui seul est apte à exécuter simultanément plusieurs procédures d'alerte.

On notera qu'il est possible de modifier une procédure d'alerte sans modifier le fonctionnement du moteur 4. L'adaptation du fonctionnement du moteur 4 aux souhaits des clients est donc facilitée.

Grâce aux transitions anticipées, il est possible d'accélérer l'exécution d'une procédure d'alerte puisqu'il est possible de commencer l'exécution d'une nouvelle étape de cette procédure d'alerte sans attendre qu'une étape d'appel précédente soit finie.

L'utilisation d'un langage de description de contenu à balises simplifie la configuration du système 2 car ceci évite le recours à des étapes de programmation consistant à écrire puis à compiler un programme. Ces balises étant prédéfinies, l'utilisateur n'a pas besoin de connaître en détail le fonctionnement du moteur 4. Par ailleurs, l'utilisation de balises permettant de définir des étapes d'appel et des étapes d'attente de commande simplifie l'écriture de procédures d'alerte.

Le système 2 a été décrit ici dans le cas particulier où il ne comporte qu'un seul moteur d'alerte. En variante, il comporte plusieurs moteurs d'alerte identiques implantés dans le même ou dans des serveurs respectifs.

Les récepteurs peuvent être des machines ou être incorporés dans des machines quelconques. Dans ce cas, le message d'alerte peut être accompagné d'instructions de commande de cette machine. Ainsi, par exemple, le système peut être utilisé pour déclencher la mise en marche de caméras, de capteurs (par exemple des capteurs de température, de pression, de niveau ou encore des détecteurs de produits chimiques, etc...), ou de système de décontamination. Le système peut aussi être utilisé pour déclencher l'arrêt de machines sensibles, pour déclencher la déconnection d'éléments non vitaux d'un réseau, tel qu'un réseau de distribution d'électricité ou encore pour déclencher l'isolement d'objets dangereux ou sensibles.

## Revendications

1. Système d'appel automatique d'un ensemble (22) de récepteurs, ce système comportant un moteur d'alerte (4) apte à commander des appels vers les récepteurs dudit ensemble en suivant une procédure d'alerte, la procédure d'alerte définissant au moins une transition conditionnelle entre des étapes d'appel d'une liste de récepteurs, **caractérisé en ce que** la procédure d'alerte est enregistrée dans un fichier (14) modifiable indépendamment du moteur d'alerte.

2. Système selon la revendication 1, **caractérisé en ce que** le moteur d'alerte (4) est apte à commander l'exécution d'une nouvelle étape d'appel lorsqu'une condition associée à une transition anticipée est évaluée à vraie sans attendre la fin de l'exécution d'une étape d'appel précédente, et **en ce que** le moteur d'appel est également apte, après cette transition anticipée, à exécuter en parallèle l'étape d'appel précédente et la nouvelle étape d'appel sans interrompre l'exécution de cette étape d'appel précédente.

3. Système selon la revendication 2, **caractérisé en ce que** la transition anticipée (70, 71) est définie dans la procédure d'alerte.

4. Système selon l'une quelconque des revendications précédentes, **caractérisé en ce qu'**il comporte un automate d'appel (6), sous la commande du moteur d'alerte (4), apte à appeler chacun des récepteurs d'une liste de récepteurs et à envoyer des informations de suivi de l'état d'avancement des appels au moteur d'alerte, et **en ce que** le moteur d'alerte (4) est apte à évaluer les conditions associées à des transitions définies par la procédure d'alerte en fonction de ces informations de suivi.

5. Système selon l'une quelconque des revendications précédentes, **caractérisé en ce que** la procédure d'alerte est écrite en utilisant un langage de description de contenu à balises dérivé du langage SGML (Standard Generalized Markeup Language).

6. Système selon la revendication 5, **caractérisé en ce que** le moteur d'alerte (4) est apte à interpréter les balises contenues dans la procédure d'alerte.

7. Système selon la revendication 5 ou 6, **caractérisé en ce que** la procédure d'alerte comporte une balise de transition anticipée marquant le début de la définition d'une transition anticipée permettant le déclenchement d'une nouvelle étape d'appel avant même d'avoir terminé une étape d'appel précédente.

8. Système selon l'une quelconque des revendications 5 à 7, **caractérisé en ce que** la procédure d'alerte comporte une balise d'attente de commande marquant le début de la définition d'une étape (75) d'attente de commande qui, lorsqu'elle est exécutée par le moteur d'alerte, permet au moteur d'alerte d'attendre qu'une condition soit réalisée avant de procéder à une étape d'appel.

9. Système selon l'une quelconque des revendications précédentes, **caractérisé en ce que** le moteur d'alerte (4) est apte à exécuter simultanément plusieurs étapes d'appel appartenant à des procédures d'alerte différentes.

10. Système selon l'une quelconque des revendications précédentes, **caractérisé en ce que** le système comporte :
- plusieurs procédures d'alerte enregistrées dans des fichiers modifiables indépendamment du moteur d'alerte (4), et
- un poste (30) d'activation de l'exécution d'une de ces procédures d'alerte raccordé au moteur par l'intermédiaire d'un réseau (20) grande distance de transmission d'informations, ce poste étant apte à sélectionner la procédure d'alerte à exécuter par le moteur d'alerte.

11. Système selon la revendication 10, **caractérisé en ce que** le poste (30) est apte à transmettre au moteur d'alerte l'ensemble de la procédure d'alerte ou un identifiant d'une procédure d'alerte préenregistrée à exécuter, et **en ce que**, en réponse à la transmission du poste (30), le moteur d'alerte est apte à déclencher l'exécution de la procédure d'alerte transmise ou la procédure d'alerte préenregistrée correspondant à l'identifiant transmis.

12. Moteur d'alerte (4) adapté pour être utilisé dans un système selon l'une quelconque des revendications précédentes, ce moteur d'alerte étant apte à commander des appels vers les récepteurs dudit ensemble (22), en suivant la procédure d'alerte, la procédure d'alerte définissant au moins une transition conditionnelle entre des étapes d'appel d'une liste de récepteurs, **caractérisé en ce que** le moteur d'alerte est apte à exécuter une procédure d'alerte enregistrée dans un fichier modifiable indépendamment du moteur d'alerte.

13. Poste (30) d'activation adapté pour être utilisé dans un système selon la revendication 10 ou 11, **caractérisé en ce que** :
- le poste (30) est raccordé au moteur d'alerte (4) par l'intermédiaire d'un réseau (20) grande distance de transmission d'informations, et
- le poste (30) est apte à sélectionner la procédure d'alerte à exécuter par le moteur d'alerte parmi plusieurs procédures d'alerte enregistrées dans des fichiers modifiables indépendamment du moteur d'alerte, ainsi qu'a activer l'exécution de la procédure d'alerte sélectionnée.

14. Procédé d'appel automatique d'un ensemble de récepteurs, ce procédé comportant une étape (122) de commande des appels vers les récepteurs dudit ensemble en suivant une procédure d'alerte, l'étape de commande étant executable par un moteur d'alerte (4), la procédure d'alerte définissant au moins une transition conditionnelle entre des étapes d'appel d'une liste de récepteurs, **caractérisé en ce qu'**il comporte une étape (102) d'enregistrement d'une procédure d'alerte dans un fichier modifiable indépendamment dudit moteur d'alerte (4).

15. Procédé selon la revendication 14, **caractérisé en ce qu'**il comporte une étape (100) d'écriture de la procédure d'alerte en utilisant un langage de description de contenu à balises dérivé du langage SGML (Standard Generalized Markup Language).

16. Procédure d'alerte adaptée pour être mise en oeuvre dans un système conforme à l'une quelconque des revendications 1 à 11, cette procédure d'alerte étant exécutable par le moteur d'alerte propre à commander des appels vers des récepteurs, cette procédure d'alerte définissant au moins une transition conditionnelle entre des étapes d'appel d'une liste de récepteurs, **caractérisée en ce que** la procédure d'alerte est enregistrée dans un fichier (14) modifiable indépendamment du moteur d'alerte.

17. Procédure selon la revendication 16, **caractérisée en ce qu'**elle définit une transition anticipée qui, lorsqu'elle est évaluée à vraie permet au moteur d'alerte (4) de commander l'exécution d'une nouvelle étape d'appel sans attendre la fin de l'exécution d'une étape d'appel précédente, de manière à ce que après cette transition anticipée, le moteur d'appel (4) exécute en parallèle l'étape d'appel précédente et la nouvelle étape d'appel sans interrompre l'exécution de cette étape d'appel précédente.

18. Procédure selon la revendication 16 ou 17, **caractérisée en ce que** les conditions associées à des transitions définies dans cette procédure d'alerte sont fonction des informations de suivi de l'état d'avancement des appels envoyés au moteur d'alerte (4) par un automate d'appel (6).

19. Procédure d'alerte selon l'une quelconque des revendications 16 à 18, **caractérisée en ce que** la procédure d'alerte est écrite en utilisant un langage de description de contenu à balises dérivé du langage SGML (Standard Generalized Markeup Language).

20. Procédure d'alerte selon la revendication 19, **caractérisée en ce que** la procédure d'alerte comporte une balise de transition anticipée marquant le début de la définition d'une transition anticipée permettant le déclenchement d'une nouvelle étape d'appel avant même d'avoir terminé une étape d'appel précédente.

21. Procédure d'alerte selon la revendication 19 ou 20, **caractérisée en ce que** la procédure d'alerte comporte une balise d'attente de commande marquant le début de la définition d'une étape (75) d'attente de commande qui, lorsqu'elle est exécutée par le moteur d'alerte, permet au moteur d'alerte d'attendre qu'une condition soit réalisée avant de procéder à une étape d'appel.

22. Mémoire (12), **caractérisée en ce qu'**elle comporte une procédure d'alerte conforme à l'une quelconque des revendications 16 à 21.

23. Programme d'ordinateur, **caractérisé en ce qu'**il comporte des instructions pour l'exécution d'une procédure d'alerte conforme à l'une quelconque des revendications 16 à 21, lorsque ces instructions sont exécutées par un calculateur électronique.

## Claims

1. System for automatically calling a set (22) of receivers, this system comprising an alarm engine (4) capable of controlling calls to the receivers of said set by following an alarm procedure, the alarm procedure defining at least one conditional transition between call steps of a list of receivers, **characterized in that** the alarm procedure is recorded in a file (14) that can be modified independently of the alarm engine.

2. System according to Claim 1, **characterized in that** the alarm engine (4) is capable of controlling the execution of a new call step when a condition associated with an anticipated transition is assessed at true without waiting for the end of the execution of a preceding call step, and **in that** the call engine is also capable, after this anticipated transition, of executing in parallel the preceding call step and the new call step without interrupting the execution of this preceding call step.

3. System according to Claim 2, **characterized in that** the anticipated transition (70, 71) is defined in the alarm procedure.

4. System according to any one of the preceding claims, **characterized in that** it comprises a programmable call controller (6), under the control of the alarm engine (4), capable of calling each of the receivers of a list of receivers and of sending information on the monitoring of the state of progress of the calls to the alarm engine, and **in that** the alarm engine (4) is capable of assessing the conditions associated with transitions defined by the alarm procedure according to this monitoring information.

5. System according to any one of the preceding claims, **characterized in that** the alarm procedure is written by using a content description language with markers derived from the SGML language (Standard Generalized Markup Language).

6. System according to Claim 5, **characterized in that** the alarm engine (4) is capable of interpreting the markers contained in the alarm procedure.

7. System according to Claim 5 or 6, **characterized in that** the alarm procedure comprises an anticipated transition marker marking the beginning of the definition of an anticipated transition allowing the triggering of a new call step even before having terminated a preceding call step.

8. System according to any one of Claims 5 to 7, **characterized in that** the alarm procedure comprises a wait command marker marking the beginning of the definition of a wait command step (75) which, when it is executed by the alarm engine, allows the alarm engine to wait for a condition to be fulfilled before proceeding to a call step.

9. System according to any one of the preceding claims, **characterized in that** the alarm engine (4) is capable of simultaneously executing several call steps belonging to different alarm procedures.

10. System according to any one of the preceding claims, **characterized in that** the system comprises:
- several alarm procedures recorded in files that can be modified independently of the alarm engine (4), and
- a terminal (30) for activation of the execution of one of these alarm procedures connected to the engine by means of a long-distance information transmission network (20), this terminal being capable of selecting the alarm procedure to be executed by the alarm engine.

11. System according to Claim 10, **characterized in that** the terminal (30) is capable of transmitting to the alarm engine the whole of the alarm procedure or an identifier of a prerecorded alarm procedure to be executed, and **in that**, in response to the transmission of the terminal (30), the alarm engine is capable of triggering the execution of the transmitted alarm procedure or the prerecorded alarm procedure corresponding to the transmitted identifier.

12. Alarm engine (4) suitable for being used in a system according to any one of the preceding claims, this alarm engine being capable of controlling calls to receivers of said set (22), by following the alarm procedure, the alarm procedure defining at least one conditional transition between steps for calling a list of receivers, **characterized in that** the alarm engine is capable of executing an alarm procedure recorded in a file that can be modified independently of the alarm engine.

13. Activation terminal (30) suitable for being used in a system according to Claim 10 or 11, **characterized in that**:
- the terminal (30) is connected to the alarm engine (4) by means of a long-distance information transmission network (20), and
- the terminal (30) is capable of selecting the alarm procedure to be executed by the alarm engine from several alarm procedures recorded in files that can be modified independently of the alarm engine, and of activating the execution of the selected alarm procedure.

14. Method for automatically calling a set of receivers, this method comprising a step (122) of controlling calls to the receivers of said set by following an alarm procedure, the control step being able to be executed by an alarm engine (4), the alarm procedure defining at least one conditional transition between steps for calling a list of receivers, **characterized in that** it comprises a step (102) of recording an alarm procedure in a file that can be modified independently of said alarm engine (4).

15. Method according to Claim 14, **characterized in that** it comprises a step (100) of writing the alarm procedure by using a content description language with markers derived from the SGML language (Standard Generalized Markup Language).

16. Alarm procedure suitable for being used in a system according to any one of Claims 1 to 11, this alarm procedure being able to be executed by the alarm engine suitable for controlling calls to receivers, this alarm procedure defining at least one conditional transition between steps for calling a list of receivers, **characterized in that** the alarm procedure is recorded in a file (14) that can be modified independently of the alarm engine.

17. Procedure according to Claim 16, **characterized in that** it defines an anticipated transition which, when it is assessed at true, allows the alarm engine (4) to control the execution of a new call step without waiting for the end of the execution of a preceding call step, so that, after this anticipated transition, the call engine (4) executes in parallel the preceding call step and the new call step without interrupting the execution of this preceding call step.

18. Procedure according to Claim 16 or 17, **characterized in that** the conditions associated with transitions defined in this alarm procedure are a function of the information for monitoring the state of progress of the calls sent to the alarm engine (4) by a programmable call controller (6).

19. Alarm procedure according to any one of Claims 16 to 18, **characterized in that** the alarm procedure is written by using a content description language with markers derived from the SGML language (Standard Generalized Markup Language).

20. Alarm procedure according to Claim 19, **characterized in that** the alarm procedure comprises an anticipated transition marker marking the beginning of the definition of an anticipated transition allowing the triggering of a new call step even before having terminated a preceding call step.

21. Alarm procedure according to Claim 19 or 20, **characterized in that** the alarm procedure comprises a wait control marker marking the beginning of the definition of a wait control step (75) which, when it is executed by the alarm engine, allows the alarm engine to wait until a condition is fulfilled before proceeding to a call step.

22. Memory (12), **characterized in that** it comprises an alarm procedure according to any one of Claims 16 to 21.

23. Computer program, **characterized in that** it comprises instructions for the execution of an alarm procedure according to any one of Claims 16 to 21, when these instructions are executed by an electronic computer.

## Patentansprüche

1. Automatisches Anrufsystem einer Gruppe (22) von Empfängern, wobei dieses System eine Alarmmaschine (4) aufweist, die Anrufe zu den Empfängern der Gruppe steuern kann, indem sie einer Alarmprozedur folgt, wobei die Alarmprozedur mindestens einen bedingten Übergang zwischen Anrufschritten einer Liste von Empfängern definiert, **dadurch gekennzeichnet, dass** die Alarmprozedur in einer Datei (14) gespeichert ist, die unabhängig von der Alarmmaschine verändert werden kann.

2. System nach Anspruch 1, **dadurch gekennzeichnet, dass** die Alarmmaschine (4) die Ausführung eines neuen Anrufschritts steuern kann, wenn eine einem vorzeitigen Übergang zugeordnete Bedingung als wahr bewertet wird, ohne das Ende der Ausführung eines vorhergehenden Anrufschritts abzuwarten, und dass die Anrufmaschine ebenfalls fähig ist, nach diesem vorzeitigen Übergang den vorhergehenden Anrufschritt und den neuen Anrufschritt parallel auszuführen, ohne die Ausführung dieses vorhergehenden Anrufschritts zu unterbrechen.

3. System nach Anspruch 2, **dadurch gekennzeichnet, dass** der vorzeitige Übergang (70, 71) in der Alarmprozedur definiert ist.

4. System nach einem der vorhergehenden Ansprüche, **dadurch gekennzeichnet, dass** es einen von der Alarmmaschine (4) gesteuerten Anrufautomat (6) aufweist, der jeden der Empfänger einer Liste von Empfängern anrufen und Verfolgungsinformationen des Fortschrittszustands der Anrufe an die Alarmmaschine senden kann, und dass die Alarmmaschine (4) die von der Alarmprozedur definierten Übergängen zugeordneten Bedingungen in Abhängigkeit von diesen Verfolgungsinformationen bewerten kann.

5. System nach einem der vorhergehenden Ansprüche, **dadurch gekennzeichnet, dass** die Alarmprozedur unter Verwendung einer Inhaltsbeschreibungssprache mit Markern geschrieben wird, die von der SGML-Sprache (Standard Generalized Markup Language) abgeleitet ist.

6. System nach Anspruch 5, **dadurch gekennzeichnet, dass** die Alarmmaschine (4) die in der Alarmprozedur enthaltenen Marker interpretieren kann.

7. System nach Anspruch 5 oder 6, **dadurch gekennzeichnet, dass** die Alarmprozedur einen Marker eines vorzeitigen Übergangs aufweist, der den Beginn der Definition eines vorzeitigen Übergangs markiert, der das Auslösen eines neuen Anrufschritts schon vor dem Beenden eines vorhergehenden Anrufschritts erlaubt.

8. System nach einem der Ansprüche 5 bis 7, **dadurch gekennzeichnet, dass** die Alarmprozedur einen Steuerungserwartungs-Marker aufweist, der den Beginn der Definition eines Schritts (75) des Wartens auf eine Steuerung definiert, der, wenn er von der Alarmmaschine ausgeführt wird, es der Alarmmaschine erlaubt, abzuwarten, dass eine Bedingung erfüllt ist, ehe sie einen Anrufschritt ausführt.

9. System nach einem der vorhergehenden Ansprüche, **dadurch gekennzeichnet, dass** die Alarmmaschine (4) gleichzeitig mehrere Anrufschritte ausführen kann, die zu verschiedenen Alarmprozeduren gehören.

10. System nach einem der vorhergehenden Ansprüche, **dadurch gekennzeichnet, dass** das System aufweist:
- mehrere Alarmprozeduren, die in Dateien gespeichert sind, welche unabhängig von der Alarmmaschine (4) verändert werden können, und
- eine Station (30) zur Aktivierung der Ausführung einer dieser Alarmprozeduren, die mit der Maschine über ein Fernübertragungsnetz (20) von Informationen verbunden ist, wobei diese Station die von der Alarmmaschine auszuführende Alarmprozedur auswählen kann.

11. System nach Anspruch 10, **dadurch gekennzeichnet, dass** die Station (30) an die Alarmmaschine die Gesamtheit der Alarmprozedur oder eine Kennung einer vorab gespeicherten, auszuführenden Alarmprozedur übertragen kann, und dass, als Antwort auf die Übertragung von der Station (30), die Alarmmaschine die Ausführung der übertragenen Alarmprozedur oder der der übertragenen Kennung entsprechenden, vorab gespeicherten Alarmprozedur auslösen kann.

12. Alarmmaschine (4), die geeignet ist, um in einem System nach einem der vorhergehenden Ansprüche verwendet zu werden, wobei diese Alarmmaschine Anrufe zu den Empfängern der Einheit (22) steuern kann, indem sie der Alarmprozedur folgt, wobei die Alarmprozedur mindestens einen bedingten Übergang zwischen Anrufschritten einer Liste von Empfängern definiert, **dadurch gekennzeichnet, dass** die Alarmmaschine eine Alarmprozedur ausführen kann, die in einer Datei gespeichert ist, die unabhängig von der Alarmmaschine verändert werden kann.

13. Aktivierungsstation (30), die geeignet ist, um in einem System nach Anspruch 10 oder 11 verwendet zu werden, **dadurch gekennzeichnet, dass**:
- die Station (30) mit der Alarmmaschine (4) über ein Fernübertragungsnetz (20) von Informationen verbunden ist, und
- die Station (30) die von der Alarmmaschine auszuführende Alarmprozedur unter mehreren Alarmprozeduren auswählen, die in Dateien gespeichert sind, die unabhängig von der Alarmmaschine verändert werden können, sowie die Ausführung der ausgewählten Alarmprozedur aktivieren kann.

14. Automatisches Anrufverfahren einer Gruppe von Empfängern, wobei dieses Verfahren einen Schritt (122) des Steuerns der Anrufe zu den Empfängern der Gruppe gemäß einer Alarmprozedur aufweist, wobei der Steuerungsschritt von einer Alarmmaschine (4) ausgeführt werden kann, wobei die Alarmprozedur mindestens einen bedingten Übergang zwischen Anrufschritten einer Liste von Empfängern definiert, **dadurch gekennzeichnet, dass** es einen Schritt (102) des Speicherns einer Alarmprozedur in einer Datei aufweist, die unabhängig von der Alarmmaschine (4) verändert werden kann.

15. Verfahren nach Anspruch 14, **dadurch gekennzeichnet, dass** es einen Schritt (100) des Schreibens der Alarmprozedur unter Verwendung einer Inhaltsbeschreibungssprache mit Markern aufweist, die von der SGML-Sprache (Standard Generalized Markup Language) abgeleitet ist.

16. Alarmprozedur, die geeignet ist, um in einem System nach einem der Ansprüche 1 bis 11 angewendet zu werden, wobei diese Alarmprozedur von der Alarmmaschine ausgeführt werden kann, die Anrufe zu Empfängern steuern kann, wobei diese Alarmprozedur mindestens einen bedingten Übergang zwischen Anrufschritten einer Liste von Empfängern definiert, **dadurch gekennzeichnet, dass** die Alarmprozedur in einer Datei (14) gespeichert ist, die unabhängig von der Alarmmaschine verändert werden kann.

17. Prozedur nach Anspruch 16, **dadurch gekennzeichnet, dass** sie einen vorzeitigen Übergang definiert, der, wenn er als wahr bewertet wird, es der Alarmmaschine (4) erlaubt, die Ausführung eines neuen Anrufschritts zu steuern, ohne das Ende der Ausführung eines vorhergehenden Anrufschritts abzuwarten, damit nach diesem vorzeitigen Übergang die Anrufmaschine (4) den vorhergehenden Anrufschritt und den neuen Anrufschritt parallel ausführt, ohne die Ausführung dieses vorhergehenden Anrufschritts zu unterbrechen.

18. Prozedur nach Anspruch 16 oder 17, **dadurch gekennzeichnet, dass** die Bedingungen, die in dieser Alarmprozedur definierten Übergängen zugeordnet sind, von den Verfolgungsinformationen des Fortschrittszustands der von einem Anrufautomat (6) an die Alarmmaschine (4) gesendeten Anrufe abhängen.

19. Alarmprozedur nach einem der Ansprüche 16 bis 18, **dadurch gekennzeichnet, dass** die Alarmprozedur unter Verwendung einer Inhaltsbeschreibungssprache mit Markern geschrieben wird, die von der SGML-Sprache (Standard Generalized Markup Language) abgeleitet wird.

20. Alarmprozedur nach Anspruch 19, **dadurch gekennzeichnet, dass** die Alarmprozedur einen Marker eines vorzeitigen Übergangs aufweist, der den Beginn der Definition eines vorzeitigen Übergangs markiert, der das Auslösen eines neuen Anrufschritts schon vor dem Beenden eines vorhergehenden Anrufschritts erlaubt.

21. Alarmprozedur nach Anspruch 19 oder 20, **dadurch gekennzeichnet, dass** die Alarmprozedur einen Steuerungserwartungs-Marker aufweist, der den Beginn der Definition eines Schritts (75) des Wartens auf eine Steuerung markiert, der, wenn er von der Alarmmaschine ausgeführt wird, es der Alarmmaschine ermöglicht, abzuwarten, dass eine Bedingung erfüllt ist, ehe ein Anrufschritt durchgeführt wird.

22. Speicher (12), **dadurch gekennzeichnet, dass** er eine Alarmprozedur nach einem der Ansprüche 16 bis 21 enthält.

23. Computerprogramm, **dadurch gekennzeichnet, dass** es Anweisungen zur Ausführung einer Alarmprozedur nach einem der Ansprüche 16 bis 21 aufweist, wenn diese Anweisungen von einem elektronischen Rechner ausgeführt werden.
